# FASCICULE DE BREVET EUROPEEN

(11) **EP 2 369 076 B1**
(45) Date de publication et mention de la délivrance du brevet: **23.11.2016**
(21) Numéro de dépôt: 11159613.6
(22) Date de dépôt: 24.03.2011
(51) Int. Cl.: E04B 1/343, E04H 1/12, E04H 15/18, E04B 7/14

(54) **Module léger d'habitation et batiment modulaire**
Leichtes Wohnmodul und Modulgebäude
Lightweight dwelling module and modular building

(30) Priorité: 26.03.2010 FR 1001236
(43) Date de publication de la demande: 28.09.2011
(73) Titulaire: Dalo, Catherine, 23180 Saint-Martin de Nigelles (FR)
(72) Inventeur: Dalo, Catherine, 23180 Saint-Martin de Nigelles (FR)
(74) Mandataire: Oudin, Stéphane

(56) Documents cités:
- EP-A1- 0 908 570
- EP-A1- 2 130 994
- DE-U1-202007 009 574
- FR-A1- 2 770 864
- FR-A1- 2 884 570
- US-A- 3 906 685
- US-B1- 6 345 638

## Description

### Domaine technique

La présente invention concerne un module léger d'habitation et un bâtiment modulaire constitué d'une pluralité de modules légers d'habitation, ainsi que leur procédé de montage respectif.

### Technique antérieure

On connait déjà des modules légers d'habitation comportant une toile tendue destinée à former le toit dudit module et fixée classiquement le long de son bord périphérique inférieur sur un cadre rigide maintenu à distance du sol par une pluralité de poteaux latéraux eux-mêmes fixés sur le sol. Ladite toile peut alors être mise sous tension en fixant sa partie centrale à l'extrémité supérieure d'un mât central puis en tirant sur le bord inférieur de ladite toile par des moyens appropriés. La toile peut également être mise sous tension par au moins un arceau subdivisé en deux demi-arceaux dont les extrémités inférieures prennent chacune appui sur le cadre rigide, et dont les extrémités supérieures sont reliées l'une à l'autre par un dispositif permettant l'écartement desdites extrémités supérieures l'une de l'autre pour obtenir, d'une part, la déformation vers le haut par flambage dudit arceau et, d'autre part, la tension de la toile. Les faces verticales issues de la périphérie du cadre rigide sont alors fermées par des plaques ou des toiles opaques, transparentes ou encore translucides afin d'obtenir un module léger d'habitation. Ces modules sont faciles à mettre en oeuvre car ils ne nécessitent pas d'outillages ou d'engins compliqués ni de personnels hautement qualifiés. Toutefois, ce type de modules n'est pas économique car ils ont un coût de fonctionnement élevé notamment en chauffage. En effet, ces modules légers ont une grande perméabilité thermique.

Pour pallier ces inconvénients, on connait un module léger d'habitation tel que celui décrit dans la demande de brevet français FR 2 770 864. Toutefois, ce type de module est particulièrement complexe à mettre en oeuvre rendant ses transport et installation problématiques sur des sites difficiles d'accès.

Dans le domaine des modules d'habitation, on connaît déjà de nombreuses constructions préfabriquées telles que par exemple les modules Algeco (Marque déposée) réalisés la plupart du temps à partir d'une structure métallique. Ces constructions modulaires, au gabarit routier sont installées seules ou assemblées, de manière temporaire ou définitive et sont couramment utilisées comme cantonnement, bureaux, ou locaux techniques.

Toutefois, la standardisation de ces modules d'habitation limite considérablement la fantaisie de la création et, de ce fait, n'est pas employée pour les constructions qui se veulent, sinon originales, du moins uniques.

En outre, ces modules sont par principe préfabriqués et donc de dimensions et de poids importants. Par conséquent, ils nécessitent, d'une part, un camion semi-remorque pour leur transport routier et, d'autre part, des engins de levage de forte capacité pour leur chargement et déchargement. Lesdits modules ne sont donc pas adaptés à des installations sur des sites difficiles d'accès.

### Exposé de l'invention

Le but de la présente invention est donc de pallier les inconvénients précédemment cités et de proposer un module léger d'habitation et un bâtiment modulaire constitué d'une pluralité de modules légers d'habitation, chacun possédant des caractéristiques d'isolation thermique élevées et étant particulièrement simple à mettre en oeuvre sans avoir à faire appel à un quelconque engin de levage de forte capacité.

Conformément à l'invention, il est donc proposé un module léger d'habitation comportant au moins une toile tendue destinée à former le toit dudit module léger d'habitation et destinée à être fixée le long de son bord périphérique inférieur sur un cadre rigide maintenu à distance du sol par une pluralité de poteaux latéraux eux-mêmes destinés à être fixés sur le sol, ledit module léger d'habitation comprenant des panneaux verticaux comportant un matériau d'isolation et/ou des ouvrants pour fermer de façon sensiblement étanche les façades verticales situées le long du périmètre dudit cadre et un faux plafond agencé pour être disposé sous ladite toile à l'intérieur dudit module léger d'habitation et fixé par son bord périphérique au cadre de sorte à créer un « matelas thermique et acoustique » en emprisonnant l'air contenu entre la toile et ledit faux plafond, ledit module léger d'habitation (1) étant remarquable en ce qu'il comporte un système de tension de ladite toile disposé entièrement à l'intérieur dudit module léger d'habitation et apte à déplacer la toile vers le haut par une action au niveau de sa portion interne centrale, de manière à la tendre et à supporter son poids.

La présente invention concerne aussi un bâtiment modulaire remarquable en ce qu'il comprend une pluralité de modules légers d'habitation, selon l'invention, disposés les uns à côté des autres, et un dispositif d'étanchéité prévu entre les faces en vis-à-vis des cadres de deux modules légers d'habitation adjacents, ledit dispositif d'étanchéité assurant l'étanchéité de l'ensemble dudit bâtiment modulaire.

Les modules légers d'habitation selon l'invention sont agencés de telle sorte qu'ils permettent d'obtenir un bâtiment modulaire de formes et de dimensions variées.

### Description sommaire des figures

D'autres avantages et caractéristiques ressortiront mieux de la description qui va suivre d'une variante d'exécution d'un module léger d'habitation et d'un bâtiment modulaire selon l'invention en référence aux figures annexées sur lesquelles :
- la figure 1 est une vue en perspective d'un module léger d'habitation selon l'invention ;
- la figure 2 est une vue en perspective partielle d'un module léger d'habitation sans ses parois verticales ;
- la figure 3 est une vue en perspective du cadre rigide d'un module léger d'habitation selon l'invention en cours de montage au sol ;
- la figure 4 est une vue en perspective du cadre rigide d'un module léger d'habitation selon l'invention muni d'une variante d'un dispositif de tension de toile en cours de montage ;
- la figure 5 est une vue de détail en perspective du cadre rigide d'une variante du dispositif de tension de toile d'un module léger d'habitation selon l'invention ;
- la figure 6 est une vue de détail en perspective du cadre rigide d'un moyen de précontrainte d'un module léger d'habitation selon l'invention ;
- la figure 7 est une vue en perspective du cadre rigide d'un module léger d'habitation selon l'invention recouvert de la toile et une vue de détail montrant le dispositif de fixation de ladite toile ;
- les figures 8a à 8d sont des vues en perspective du cadre rigide d'un module léger d'habitation selon l'invention en cours de mise en hauteur, à différents stade de cette mise en hauteur ;
- la figure 9 est une vue en perspective du cadre rigide d'un module léger d'habitation selon l'invention muni de gouttières et une vue de détail montrant le mode de fixation desdites gouttières ;
- la figure 10 est une vue en perspective partielle d'un module léger d'habitation selon l'invention avec une variante d'un faux plafond en cours de montage ;
- la figure 11 est une vue de détail partielle des moyens de liaison du faux plafond selon la figure 10 en cours de montage ;
- la figure 12 est une vue en perspective éclatée d'une variante de panneaux verticaux du module léger d'habitation selon l'invention ;
- la figure 13 est une vue en perspective du module léger d'habitation selon l'invention avec les parois verticales en cours de montage ;
- la figure 14 est une série de vues en perspective et de dessus de différentes configurations d'un bâtiment modulaire selon l'invention ;
- la figure 15 est une section verticale de l'assemblage de deux modules légers d'habitation selon l'invention constituant un bâtiment modulaire selon l'invention ;
- la figure 16 est une section verticale éclatée de l'assemblage de deux modules légers d'habitation selon l'invention constituant un bâtiment modulaire selon l'invention.

### Meilleure manière de réaliser l'invention technique

Ainsi en référence aux figures 1 à 13, le module léger d'habitation 1 comporte une toile 2 tendue destinée à former le toit dudit module léger d'habitation 1 et fixée le long de son bord périphérique inférieur sur un cadre 3 rigide maintenu à distance du sol par une pluralité de poteaux 4 latéraux eux-mêmes fixés sur le sol.

En outre, le module léger d'habitation 1 comprend également des panneaux 5 verticaux et/ou des ouvrants 6 pour fermer de façon sensiblement étanche les façades verticales situées le long du périmètre du cadre 3, lesdits ouvrants 6 étant de préférence des éléments standards du commerce du type porte, porte-fenêtre, fenêtre simple ou double ou encore des baies coulissantes, les panneaux 5 étant réalisés avec des matériaux du commerce tels que des tôles métalliques, du bois brut ou reconstitué et/ou des matériaux d'isolation tels que de la laine minérale par exemple.

Enfin, le module léger d'habitation 1 comporte un faux plafond 7 disposé sous la toile 2 à l'intérieur dudit module léger d'habitation 1 et fixé par son bord périphérique le long du cadre 3.

Pour obtenir la mise sous tension de la toile 2, le module léger d'habitation 1 comporte un système de tension (voir figure 4) comportant une ossature 8 formée par au moins un arceau subdivisé en deux demi-arceaux 81 dont les extrémités inférieures prennent chacune appui sur le cadre 3, et dont les extrémités supérieures 82 sont reliées l'une à l'autre par un dispositif d'écartement 83 tel que celui décrit dans la demande de brevet européen EP 2 130 994 déposé au nom de la demanderesse. L'écartement entre les extrémités supérieures 82 provoque un déplacement vers le haut de la partie médiane de l'arceau et donc une tension de la toile 2 puisque son bord inférieur est fixé sur le cadre 3.

Ce dispositif d'écartement 83 (voir figure 5) comprend des moyens de liaison du type par emmanchement coulissant d'un tube 84 à l'intérieur de l'une au moins des extrémités supérieures 82 des demi-arceaux 81, et des moyens d'écartement des dites extrémités supérieures 82 comprenant des organes de prise 85 respectivement solidaires de l'une et l'autre des extrémités supérieures 82 et un organe fileté 86 coopérant avec lesdits organes de prise 85 en vue du rapprochement et/ou inversement de l'éloignement des dites extrémités 82 l'une de l'autre. L'organe fileté 86 est constitué d'une tige filetée munie dans sa zone médiane d'un organe de manoeuvre 87 en rotation et, à ses extrémités, de filetages à sens inverse de rotation. Les organes de prise 85 sont solidarisés à l'extérieur desdites extrémités supérieures 82 et comportent des filetages intérieurs coopérants respectivement avec les filetages correspondants de la tige filetée.

Le cadre 3 comporte de préférence de longerons 31 raboutés et fixés entre eux par des moyens non représentés sur le dessin, chacun des longerons 31 étant constitué d'un élément profilé en alliage léger, de section droite sensiblement rectangulaire plein ou creux. Le cadre 3 comporte des moyens de fixation (non représentés) aptes à recevoir les poteaux 4 et les renforts de structure tels que, par exemple, des bracons 9, et comporte des moyens de fixation (non représentés) permettant leur solidarisation respective sur ledit cadre 3.

Par ailleurs, le cadre 3 comporte un dispositif de fixation 32 apte à assurer la solidarisation du bord périphérique inférieur de la toile 2 sur ledit cadre 3. Pour ce faire, le dispositif de fixation 32 est avantageusement semblable à celui décrit dans le brevet européen EP 0 277 073 délivré au nom de la demanderesse.

Ainsi, le dispositif de fixation 32 (voir figure 7) est tel que chacun des longerons 31 du cadre 3 présente une gorge 33 débouchant par une fente d'entrée de largeur inférieure à celle du fond de la gorge 33 et qu'un jonc de verrouillage 34 peut être engagé transversalement dans la gorge 33, à travers sa fente d'entrée, et y être immobilisé pour y retenir le bord périphérique inférieur de la toile 2 présentant un bourrelet 21. Le dispositif de fixation 32 est remarquable en ce qu'en position de verrouillage le jonc de verrouillage 34 est en position verticale, à angle droit par rapport à sa position d'introduction par une fente d'entrée, et il est coincé à l'intérieur de la gorge 33, de sorte qu'un effort de traction exercé vers l'extérieur, sur la toile 2, ne permette pas au bourrelet 21 de s'échapper de la gorge 33.

De manière classique, le module léger d'habitation 1 comprend au moins en partie le long de la périphérie du cadre 3 une pluralité d'éléments de gouttière 10 (voir figure 9), solidaire dudit cadre 3, permettant de collecter les eaux de pluie ruisselant sur la toile 2, lesdits éléments de gouttière 10 faisant partie intégrante du cadre 3.

Pour ce faire, le cadre 3 comporte de préférence, conformément au brevet français FR 2 684 712 délivré au nom de la demanderesse, une rainure longitudinale 35 (voir figure 9) en forme globale de C s'ouvrant vers l'extérieur, dont la partie supérieure comporte une excroissance 36 dirigé vers le bas, alors que la partie inférieure comporte une excroissance 37, de dimensions sensiblement plus importantes, dirigé vers le haut, ces excroissances 36, 37 délimitant l'ouverture de la rainure 35. Cette rainure 35 est destinée à recevoir, par encliquetage, l'élément de gouttière 10, dont la section droite est de façon globale en forme de U et dont la paroi interne 101 située côté du cadre 3 se partage en partie supérieure en deux branches, à savoir une branche externe 102, située dans le prolongement de la paroi latérale interne 101 et une branche interne 103, ayant une section transversale de forme sensiblement circulaire, dont la concavité est tournée vers l'extérieur de l'élément de gouttière 10, et dont l'extrémité se situe au-dessus de celle de la branche externe 102. Les extrémités des deux branches externe et interne 102, 103 sont coudées respectivement vers le bas et vers le haut, de façon que dans les creux des coudes respectifs ainsi formés puissent venir se loger les excroissances respectives 36, 37. Les deux branches externe et interne 102, 103 sont déformables élastiquement sous l'effet d'une sollicitation, de façon à permettre l'encliquetage de l'élément de gouttière 10 dans la rainure 35 du longeron 31.

Par ailleurs, afin de diminuer les dimensions de la section des éléments profilés et donc leur poids et leur coût, les longerons 31, notamment ceux de grande longueur, comportent un moyen de précontrainte 38 (voir la figure 6) permettant de mettre chaque longeron 31 en état de tension, ladite tension est opposée à celle qui sera exercée par la toile 2 lorsque cette dernière sera tendue. Ainsi, ce moyen de précontrainte 38 est positionné au voisinage du milieu de chaque longeron 31 et comporte, de préférence, un câble 381 dont la longueur est sensiblement plus longue que celle dudit longeron 31 et dont les extrémités sont fixées respectivement à proximité des extrémités dudit longeron 31, et un organe de contrainte 382 extensible s'étendant globalement perpendiculairement au longeron 31 et apte à recevoir le câble 381 et de le mettre sous tension en augmentant sa longueur, à la manière de la corde d'un arc sur laquelle on tire radialement par rapport au manche de l'arc. Cette opération va tendre à repousser le milieu du longeron 31 vers l'extérieur du cadre 3 et permettre de résister à la tension de la toile 2 qui a au contraire pour effet de ramener ledit milieu du longeron 31 vers l'intérieur du cadre 3.

Pour cela, l'organe de contrainte 382 est incliné de sorte à être sensiblement parallèle à la toile 2 tendue et comprend un tube 383 solidaire du longeron 31 et comportant à son extrémité libre un taraudage (non représenté), une tige filetée 384 apte à se déplacer dans le tube 383 en coopérant avec ledit taraudage, un organe de réception 385 en forme générale de U, fixé à l'extrémité libre de ladite tige filetée 384 et apte à recevoir le câble 381, et un organe de blocage 386, avantageusement un écrou, permettant d'immobiliser la tige filetée 384 par rapport au tube 383.

Pour des raisons d'isolation thermique et acoustique, le module léger d'habitation 1 comprend au moins en partie le long de la périphérie du cadre 3, des panneaux 5 verticaux pour fermer les façades verticales situées sous ledit cadre 3.

Dans un mode préférentiel de réalisation, chacun de ces panneaux 5 (voir figure 12) comportent une plaque 51 avantageusement composée de deux pans prenant en sandwich au moins un matelas isolant 52 en matériau d'isolation tel que de la laine minérale ou polystyrène par exemple, une plaque de parement 53 disposée sur ladite plaque 51 du côté extérieur du module léger d'habitation 1. Chaque panneau 5 est fermé verticalement par deux planches 54 disposées entre les pans de la plaque 51 le long de chacun de ses bords verticaux et munies d'au moins une rainure 541 femelle débouchant à l'extérieur de ladite plaque 51 et apte à coopérer avec une latte (non représentée) pour permettre l'assemblage vertical et l'étanchéité entre deux panneaux 5 adjacents. Les pans de la plaque 51, les planches 54 et les lattes seront de préférence réalisées à partir de bois brut ou reconstitué.

On pourra concevoir des panneaux 5 avec une planche 54 munie d'au moins une rainure 541 femelle et une planche 54 munie d'au moins une rainure 541 mâle, lesdites rainures 541 femelle/mâle étant aptes à coopérer respectivement avec au moins une rainure 541 femelle d'un panneau 5 adjacent pour permettre leur assemblage vertical en se passant des lattes, sans sortir du cadre de la présente invention. De même, on pourra avoir deux types de panneaux 5, l'un avec uniquement des rainures 541 mâles et l'autre avec uniquement des rainures 541 femelles et on assemblera consécutivement et alternativement des panneaux 5 de chacun des deux types.

L'étanchéité entre un ensemble, comprenant soit un panneau 5 soit plusieurs panneaux 5 adjacents assemblés entre eux, et les cadre et poteaux 3, 4 du module léger d'habitation 1 est réalisée (voir figure 12) à l'aide de premiers profilés 55 verticaux d'étanchéité en forme générale de U disposés de chaque coté dudit ensemble et un second profilé 56 horizontal d'étanchéité en forme générale de U disposés en haut dudit ensemble, les premiers et second profilés 55, 56 assurant l'étanchéité en empêchant notamment les infiltrations d'eau de pluie. Pour ce faire, le second profilé 56 est solidaire du cadre 3 du module léger d'habitation 1 et est plus large que le panneau 5 et a son aile externe inclinée 561 par rapport à la verticale vers l'extérieur du module léger d'habitation 1 afin de faire office de pare-pluie et d'éviter que de l'eau de pluie ne vienne s'introduire entre ledit second profilé 56 et le dessus du panneau 5.

Les premiers et second profilés 55, 56 sont avantageusement métalliques et fixés dans l'ensemble plaque 51 et plaque de parement 53 par des vis non représentées.

La plaque de parement 53 pourra être fixée directement sur la plaque 51 ou bien avec un décalage grâce aux profilés espaceurs 57 ayant une section droite en forme globale d'oméga majuscule, de manière à laisser un espace d'air entre la plaque de parement 53 et la plaque 51 afin d'accroitre l'isolation du panneau 5.

Ainsi constitué, les panneaux 5 sont disposés sous le cadre 3 en appui sur un rail 11 (voir figure 12) de préférence un profilé extrudé en alliage léger fixé au sol, dont la section droite est en forme globale de L, ledit rail 11 assurant l'étanchéité entre les panneaux 5 et le sol tout en évitant que les panneaux 5 ne reposent directement sur le sol afin d'éviter leur dégradation. De plus, le rail 11 permet de garantir l'horizontalité et la continuité du plan de pose des panneaux 5.

Toutefois, dans un mode préférentiel de mise en oeuvre, le module léger d'habitation 1 reposera en outre sur une ceinture maçonnée 12 garantissant un plan de pose continu, propre et sensiblement horizontal.

Les ouvrants 6, qui sont des produits standards du secteur du bâtiment, sont insérés et fixés entre les panneaux 5 par des techniques classiques employées dans ledit secteur.

Pour parfaire l'étanchéité et l'esthétique du module léger d'habitation 1, ledit module 1 comprend des profilés 13, dont la section droite est en forme globale de L, autour des ouvrants 6 et le long des rails 11.

De même pour parfaire l'étanchéité et l'esthétique des angles du module léger d'habitation 1, ledit module 1 comprend également des profilés d'angle 14 de parement aptes à coopérer avec les panneaux 5 disposés de part et d'autre d'un poteau 4 d'angle et à masquer ledit poteau 4 en l'entourant.

Enfin, le module léger d'habitation 1 comporte également un faux plafond 7 (voir figure 10). Dans un mode préférentiel de réalisation, le faux plafond 7 est, en référence à la figure 10, une toile 71 tendue à l'intérieur du module léger d'habitation 1 sous la toile 2 formant le toit dudit module léger d'habitation 1 et fixée par son bord périphérique le long du cadre 3.

Pour ce faire, le bord périphérique extérieur de la toile 71 du faux plafond 7 présente un bourrelet (non représenté) agencé pour être retenu dans un dispositif de fixation (non représenté) de la toile 71 dans le cadre 3 du module léger d'habitation 1. Ledit dispositif de fixation est avantageusement semblable à celui décrit dans le brevet européen EP 0 277 073 délivré au nom de la demanderesse.

Toutefois, pour pallier aux défauts éventuels de dimensions et/ou de positionnement, ladite toile 71 comporte avantageusement une zone de compensation apte à absorber lesdits défauts grâce à un lacet 72 de préférence élastique (voir le détail de la figure 10). Ladite zone de compensation est une découpe périphérique dans la toile 71 du faux plafond 7 séparant cette dernière en une première zone centrale et une deuxième zone d'extrémité comportant le bourrelet. Le lacet 72 relie alors de façon ajustable les première et deuxième zones (non représentées).

De manière analogue au moyen de liaison décrits dans la demande de brevet européen EP 1 905 926 déposée au de la demanderesse, le faux plafond 7 comporte des moyens de liaison 73 pour maintenir en position tendue la toile 71 par rapport à l'ossature 8 du module léger d'habitation 1.

Ainsi, la toile 71 comporte également en sa partie centrale un orifice 74 pourvu d'un jonc 75, c'est-à-dire d'un bourrelet. Ce jonc 75 est formé par un anneau pris dans un pli de ladite toile 71, ledit anneau étant par exemple réalisé en corde, naturelle ou synthétique.

Les moyens de liaison 73 comportent une cerce 76, c'est-à-dire une partie annulaire, destinée à recevoir sur sa face extérieure le jonc 75 de la toile 71. Cette cerce 76 est pourvue à sa base d'une butée 77 s'étendant radialement vers l'extérieur, par exemple fixée à la cerce 76 par soudage, et un anneau de blocage 78 qui, dans la position où le faux plafond 7 est monté (comme représenté sur la figure 10), est interposé entre le jonc 75 et la butée 77, assurant ainsi le blocage du jonc 75.

Le faux plafond 7 comprend en outre des organes de jonction 79 des moyens de liaison 73, et notamment de la cerce 76, à chacune des extrémités supérieures des demi-arceaux 81 de l'ossature 8 du module léger d'habitation 1. Ces organes de jonction 79 assurent le maintien en position suspendue la toile 71 du faux plafond 7. Pour cela, lesdits organes de jonction 79 sont avantageusement du type poulie-câble, de sorte qu'en tirant sur un câble on rapproche l'ensemble (cerce 76-jonc 75-anneau de blocage 78) des extrémités supérieures 82 des demi-arceaux 81 afin de le soulever et de tendre la toile 71.

Compte tenu de ce qui précède, le faux plafond 7 est à double courbure inversée, c'est-à-dire qu'il a une forme générale de chapeau chinois autrement dit une surface conique de révolution dont la génératrice n'est pas une droite mais une courbe.

Pour plus de détails concernant le faux plafond 7, on se référera à une demande de brevet déposée concomitamment au nom de la demanderesse.

Le faux plafond 7 a pour effet, d'une part, de réduire le volume à chauffer en diminuant la hauteur sous plafond et, d'autre part, de créer un « matelas thermique » en emprisonnant l'air contenu dans toute la partie du module léger d'habitation 1 située au-dessus du cadre 3 entre les toiles 2 et 71.

On comprend bien qu'en réduisant le volume à chauffer, le coût de fonctionnement notamment en termes de chauffage va diminuer de façon significative.

Toutefois pour accroître la performance thermique du faux plafond 7 et donc du module léger d'habitation 1, le faux plafond 7 peut comporter au moins un matelas isolant (non représenté) disposé par l'orifice 74 (voir figure 10) au-dessus de la toile 71 et constitué de matériaux d'isolation tels que de la laine minérale ou polystyrène par exemple sous forme de plaques ou rouleaux à dérouler. Ces matériaux d'isolation sont introduits par l'orifice 74 après la mise sous tension de la toile 71 puis déposés sur ladite toile 71.

L'orifice 74 permet également de vérifier de l'intérieur l'état de la toile 2 formant le toit du module léger d'habitation 1, mais également l'état de l'ossature 8 du système de tension de ladite toile 2

Pour parfaire l'esthétique et l'isolation du faux plafond 7, l'orifice 74 sera avantageusement fermé par un opercule (non représenté).

L'homme du Métier n'aura aucune difficulté à dimensionner les différents éléments constitutifs du module léger d'habitation 1 selon l'invention en fonction des dimensions hors-tout dudit module léger d'habitation 1 et des conditions de site où sera installé ce dernier. De même, pour assurer la stabilité du module léger d'habitation 1, l'Homme du Métier n'aura aucune difficulté à déterminer les éléments de renforts nécessaire tels que, par exemple, des poteaux latéraux supplémentaires, des bracons, des contreventements, des diagonales reliant deux angles opposés du cadre 3 ou encore des barres maintenant en place l'ossature 8.

Ainsi, en référence aux figures 2 et 4, lorsque pour obtenir la mise sous tension de la toile 2, le module léger d'habitation 1 comporte un système de tension comportant une ossature 8 formée par au moins un arceau subdivisé en deux demi-arceaux 81 dont les extrémités inférieures prennent chacune appui sur le cadre 3, le module léger d'habitation 1 comporte en outre une diagonale de tension 88 reliant deux angles opposés du cadre 3 et disposée dans le plan vertical contenant les deux demi-arceaux 81. Cette diagonale de tension 88 permet de maintenir l'équilibre mécanique de l'ensemble après la mise sous tension de la toile 2. Selon les dimensions dudit module léger d'habitation 1, la diagonale de tension 88 est avantageusement un câble ou une barre.

En référence aux figures 1 à 13, l'invention a donc également pour objet un procédé de montage du module léger d'habitation 1 comportant une pluralité d'étapes à savoir :
- assemblage du cadre 3,
- mise en place du système de tension de la toile 2 formant le toit du module léger d'habitation 1,

- fixation du bord périphérique inférieur de la toile 2 sur le cadre 3,
- mise sous tension de la toile 2 grâce à son système de tension,
- mise en place de poteaux 4 latéraux assurant le maintien à distance du sol du cadre 3,
- mise en place du faux plafond 7,
- mise en place des façades verticales comportant notamment des panneaux 5 latéraux et/ou des ouvrants 6.

On comprend que ces étapes peuvent ne pas être exécutées dans l'ordre indiqué. Par exemple, la mise en place des poteaux 4 peut être réalisée avant de mettre en place le système de tension de la toile 2 et l'étape de mise en place des façades verticales peut précéder l'étape de fixation du bord périphérique de la toile 71 formant le faux plafond 7.

L'étape d'assemblage du cadre 3 du module léger d'habitation 1 selon l'invention pourra être précédée d'une étape de réalisation d'une ceinture maçonnée 12 formant un plan de pose continu dudit module léger d'habitation 1.

De même, l'étape de mise en place des façades verticales pourra avantageusement être suivie d'une étape de mise en place d'une pluralité d'éléments de gouttière 10 puis d'une étape de contrôle des finitions et de l'étanchéité du module léger d'habitation 1 avec le cas échéant un essai à la lance à incendie par exemple.

L'étape d'assemblage du cadre 3 du module léger d'habitation 1 selon l'invention ainsi que celles de mise en place et sous tension de la toile 2 seront de préférence, pour des raisons évidentes de facilité, réalisées au sol ou à hauteur d'homme sur des tréteaux, par exemple.

En référence aux figures 8a à 8d, l'étape de mise en place des poteaux 4 se fait progressivement en les soulevant d'un côté puis d'un autre afin de mettre en place progressivement les poteaux 4 les uns après les autres.

On comprend bien, d'après la description qui précède, que le montage du module léger d'habitation 1 est très simplifié et ne nécessite que peu d'engins et d'outillages.

En référence aux figures 14 à 16, l'invention concerne également un bâtiment modulaire 150 constitué d'une pluralité de modules légers d'habitation 1, de dimensions différentes ou non, disposés les uns à côté des autres.

On a représenté sur la figure 14 plusieurs exemples non limitatifs d'agencement de bâtiment modulaire 150.

Pour obtenir ledit bâtiment modulaire 150, il faut assembler, comme décrit précédemment, chacun des modules légers d'habitations 1 constituants ledit bâtiment 150 jusqu'à la mise en place des façades verticales comportant notamment des panneaux 5 latéraux et/ou des ouvrants 6. En effet, le bâtiment modulaire 150 n'est pas qu'une simple juxtaposition de modules légers d'habitation 1 fermés mais qu'une personne habitant dans ledit bâtiment doit pouvoir aller et venir d'un module léger d'habitation 1 à l'autre. Pour cela, les faces verticales d'un module léger d'habitation 1 situées en face d'un module léger d'habitation 1 adjacent doivent être au moins en partie ouvertes, ce qui nécessite d'assurer l'étanchéité entre les différents modules légers d'habitations 1 constituants ledit bâtiment modulaire 150.

Pour cela, en référence aux figures 15 et 16, le bâtiment modulaire 150 comporte un dispositif d'étanchéité 151 entre les faces en vis-à-vis des cadres 3 de deux modules légers d'habitation 1 adjacents.

Le dispositif d'étanchéité 151 comprend un premier organe d'étanchéité 152 disposé dans une rainure 153 longitudinale réalisée dans le cadre 3 de chacun des modules légers d'habitation 1, un deuxième organe d'étanchéité 154 disposé au-dessus du premier organe d'étanchéité 152 entre les cadres 3 de deux modules légers d'habitation 1 adjacents, et d'une pluralité d'organes de serrage 155 destinés à assurer le serrage des deux cadres 3 l'un contre l'autre et la compression des premiers et deuxième organes d'étanchéité 152, 154 afin d'assurer l'étanchéité entre deux modules légers d'habitation 1 adjacents.

Les premiers et deuxième organes d'étanchéité 152, 154 sont de préférence des joints à cellules fermées en EPDM par exemple et respectivement du type joint à lèvre et joint plat.

Les organes de serrage 155 comportent avantageusement une tige filetée 156 traversant simultanément les deux cadres 3 et comportant à chacune de leurs extrémités un écrou 157 permettant le serrage desdits deux cadres 3 l'un contre l'autre.

Pour récupérer les eaux de pluies, le bâtiment modulaire 150 comporte des éléments de gouttière (non représentés) fixés, comme décrit précédemment pour les éléments de gouttière 10 d'un module léger d'habitation 1, le long du périmètre dudit bâtiment modulaire 150.

Enfin, l'invention a aussi pour objet le procédé de montage du bâtiment modulaire 150 selon l'invention comportant une pluralité d'étapes à savoir :
- montage des différents modules légers d'habitation 1 constituant le bâtiment modulaire 150,
- mise en place du dispositif d'étanchéité 151 entre les faces en vis-à-vis des cadres 3 de deux modules légers d'habitation 1 adjacents.

L'étape de montage des différents modules légers d'habitation 1 constituant le bâtiment modulaire 150, selon l'invention, pourra être précédée d'une étape de réalisation d'une ceinture maçonnée 12 formant un plan de pose continu dudit bâtiment modulaire 150.

### Description d'autres modes de réalisation

Dans une variante de réalisation non représentée, le module léger d'habitation 1 selon l'invention pourra comporter un système de tension de la toile 2 destinée à former le toit dudit module léger d'habitation 1 comprenant un mât central.

Ainsi, le mât central du module léger d'habitation 1 pourra être du type de celui décrit dans la demande de brevet français FR 07/01275 déposée au nom de la demanderesse. Ledit mât central, qui porte, à son extrémité supérieure, la partie centrale de la toile 2 fixée le long de son bord inférieur au cadre 3, est articulé pour faciliter sa mise en position verticale et extensible pour tendre ladite toile 2 en poussant la partie centrale de la toile 2 vers le haut.

Dans une autre variante de réalisation non représentée, le faux plafond comporte soit des dalles amovibles suspendues à un quadrillage de profilés avantageusement en alliage léger, soit une nappe souple, généralement opaque, déformée par tension afin que ses bords, pourvus de moyens d'accrochage, puissent venir se fixer à des lisses d'accrochage fixées sur la face du cadre 3 du module léger d'habitation 1.

Dans une autre variante de réalisation non représentée, les panneaux 5 sont de type panneaux sandwich autoportant, préfabriqués en usine, conçus pour s'imbriquer les uns dans les autres de façon à garantir un assemblage solide et étanche entre eux. Ces panneaux 5 pourront être par exemple de type de ceux proposés par la société TRIMO (Marque déposée).

### Possibilité d'application industrielle

Le module léger d'habitation 1 selon l'invention et le bâtiment modulaire 150 constitué d'une pluralité de modules légers d'habitation 1 peuvent avantageusement être installés sur tout type de site quelles que soient les conditions climatiques et d'accès. En outre, il ressort clairement de la description que le module léger d'habitation 1 et le bâtiment modulaire 150 selon l'invention permettent une construction simple et rapide, tout en garantissant une isolation tant acoustique que thermique performante et donc un coût de fonctionnement réduit.

Enfin, il va de soi que les exemples de module léger d'habitation 1 et de bâtiment modulaire 150 conformes à l'invention qui viennent d'être décrits ne sont que des illustrations particulières, en aucun cas limitatives de l'invention, conformément les revendications ajoutées.

## Revendications

1. Module léger d'habitation (1) comportant au moins une toile (2) tendue destinée à former le toit dudit module léger d'habitation (1) et destinée à être fixée le long de son bord périphérique inférieur sur un cadre (3) rigide maintenu à distance du sol par une pluralité de poteaux (4) latéraux eux-mêmes destinés à être fixés sur le sol, ledit module léger d'habitation (1) comprenant des panneaux (5) verticaux comportant un matériau d'isolation et/ou des ouvrants (6) pour fermer de façon sensiblement étanche les façades verticales situées le long du périmètre dudit cadre (3) et un faux plafond (7) agencé pour être disposé sous ladite toile (2) à l'intérieur dudit module léger d'habitation (1) et fixé par son bord périphérique au cadre (3) de sorte à créer un « matelas thermique et acoustique » en emprisonnant l'air contenu entre la toile (2) et ledit faux plafond (7), ledit module léger d'habitation (1) étant **caractérisé en ce qu'**il comporte un système de tension de ladite toile (2) disposé entièrement à l'intérieur dudit module léger d'habitation (1) et apte à déplacer la toile (2) vers le haut par une action au niveau de sa portion interne centrale, de manière à la tendre et à supporter son poids.

2. Module léger d'habitation (1) selon la revendication précédente, **caractérisé en ce que** les panneaux (5) sont des panneaux isolants thermiques.

3. Module léger d'habitation (1) selon la revendication précédente, **caractérisé en ce que** les panneaux (5) comportent au moins une plaque (51) composée de deux pans prenant en sandwich au moins un matelas isolant (52), une plaque de parement (53) solidaire de ladite plaque (51) du côté extérieur du module léger d'habitation (1) et de deux planches (54) disposées entre les pans de la plaque (51) le long de chacun de ces bords verticaux.

4. Module léger d'habitation (1) selon l'une quelconque des revendications précédentes, **caractérisé en ce qu'**il comporte des premiers profilés (55) verticaux d'étanchéité en forme générale de U disposés de chaque côté d'un ensemble d'au moins un panneau (5) et un second profilé (56) horizontal d'étanchéité en forme générale de U disposés en haut dudit ensemble, les premiers et second profilés (55, 56) assurant l'étanchéité entre ledit ensemble et le cadre (3) et poteaux (4) du module léger d'habitation (1).

5. Module léger d'habitation (1) selon l'une quelconque des revendications 1 à 4, **caractérisé en ce que** les panneaux (5) sont disposés sous le cadre (3) en appui sur un rail (11) fixé au sol, ledit rail (11) assurant l'étanchéité entre les panneaux (5) et le sol.

6. Module léger d'habitation (1) selon l'une quelconque des revendications 1 à 4, **caractérisé en ce que** le faux plafond (7) comporte une toile (71), des moyens de liaison (73) et des organes de jonction (79) pour maintenir en position suspendue ladite toile (71) par rapport au module léger d'habitation (1).

7. Module léger d'habitation (1) selon la revendication précédente, **caractérisé en ce que** la toile (71) est à double courbure inversée et comporte également en sa partie centrale un orifice (74) pourvu d'au moins un jonc (75).

8. Module léger d'habitation (1) selon la revendication 7, **caractérisé en ce que** les moyens de liaison (73) comportent une cerce (76) destinée à recevoir le jonc (75) et pourvue à sa base d'une butée (77), et un anneau de blocage (78) destiné à être interposé entre le jonc (75) et la butée (77) assurant ainsi le blocage du jonc (75) sur la cerce (76).

9. Module léger d'habitation (1) selon l'une quelconque des revendications 6 à 8, **caractérisé en ce que** les organes de jonction (79) sont du type poulie-câble.

10. Module léger d'habitation (1) selon l'une quelconque des revendications 6 à 9, **caractérisé en ce que** le faux plafond (7) peut comporter au moins un matelas isolant disposé au-dessus de la toile (71).

11. Module léger d'habitation (1) selon l'une quelconque des revendications 6 à 10, **caractérisé en ce que** la toile (71) est pourvue d'un lacet (72) de sorte que ladite toile (71) soit fixée sur le cadre (3) de façon ajustable.

12. Module léger d'habitation (1) selon l'une quelconque des revendications 1 à 4, **caractérisé en ce que** le faux plafond (7) comporte une nappe souple déformée par tension dont ses bords sont pourvus de moyens d'accrochage pour être fixés à des lisses d'accrochage fixées sur le cadre (3) du module léger d'habitation (1).

13. Module léger d'habitation (1) selon l'une quelconque des revendications précédentes, **caractérisé en ce qu'**il comporte un dispositif de fixation (32) apte à assurer la solidarisation du bord périphérique inférieur de la toile (2) sur ledit cadre (3).

14. Module léger d'habitation (1) selon la revendication précédente, **caractérisé en ce que** le dispositif de fixation (32) est tel que le cadre (3) présente une gorge (33) débouchant par une fente d'entrée (34) de largeur inférieure à celle du fond de la gorge (33) et qu'un jonc de verrouillage (35) peut être engagé transversalement dans la gorge (33), à travers sa fente d'entrée (34), et y être immobilisé pour y retenir le bord périphérique inférieur de la toile (2) présentant un bourrelet (21), de sorte qu'en position de verrouillage le jonc de verrouillage (35) est coincé à l'intérieur de la gorge (33) et qu'un effort de traction exercé vers l'extérieur sur la toile (2) ne permette pas audit bourrelet (21) de s'échapper de la gorge (33).

15. Module léger d'habitation (1) selon l'une quelconque des revendications précédentes, **caractérisé en ce que** le système de tension de la toile (2) comporte une ossature (8) formée par au moins un arceau subdivisé en deux demi-arceaux (81) dont les extrémités inférieures prennent chacune appui sur le cadre (3), et dont les extrémités supérieures (82) sont reliées l'une à l'autre par un dispositif d'écartement (83), l'écartement des extrémités supérieures (82) provoquant un déplacement vers le haut de la partie médiane dudit arceau et donc une tension de la toile (2).

16. Module léger d'habitation (1) selon la revendication précédente, **caractérisé en ce que** le système de tension de la toile (2) est associé avec une diagonale tension (88) reliant deux angles opposés du cadre (3) et disposée dans le plan vertical contenant les deux demi-arceaux (81).

17. Module léger d'habitation (1) selon l'une quelconque des revendications 1 à 14, **caractérisé en ce que** le système de tension de la toile (2) comporte un mât central portant, à son extrémité supérieure, la partie centrale de la toile (2) fixée le long de son bord inférieur au cadre (3), et étant articulé pour faciliter sa mise en position verticale et extensible pour tendre ladite toile (2) en poussant ladite partie centrale de la toile (2) vers le haut.

18. Module léger d'habitation (1) selon l'une quelconque des revendications précédentes, **caractérisé en ce que** le cadre (3) comporte de longerons (31).

19. Module léger d'habitation (1) selon la revendication précédente, **caractérisé en ce que** les longerons (31) comportent chacun un moyen de précontrainte (38).

20. Module léger d'habitation (1) selon la revendication précédente, **caractérisé en ce que** le moyen de précontrainte (38) est positionné au voisinage du milieu de chaque longeron (31) et comporte un câble (381) et un organe de contrainte (382) extensible et apte à recevoir le câble (381).

21. Module léger d'habitation (1) selon la revendication précédente, **caractérisé en ce que** l'organe de contrainte (382) s'étend globalement perpendiculairement au longeron (31) et est incliné de sorte à être sensiblement parallèle à la toile (2) du module léger d'habitation (1).

22. Module léger d'habitation (1) selon l'une quelconque des revendications précédentes, **caractérisé en ce qu'**il comporte au moins en partie le long de la périphérie du cadre (3) une pluralité d'éléments de gouttière (10) faisant partie intégrante du cadre (3).

23. Module léger d'habitation (1) selon la revendication précédente, **caractérisé en ce que** le cadre (3) comporte une rainure longitudinale (36) destinée à recevoir, par encliquetage, l'élément de gouttière (10).

24. Bâtiment modulaire (150) **caractérisé en ce qu'**il comprend une pluralité de modules légers d'habitation (1), selon l'une quelconque des revendications 1 à 23, disposés les uns à côté des autres, et un dispositif d'étanchéité (151) prévu entre les faces en vis-à-vis des cadres (3) de deux modules légers d'habitation (1) adjacents, ledit dispositif d'étanchéité (151) assurant l'étanchéité de l'ensemble dudit bâtiment modulaire (150).

## Patentansprüche

1. Leichtes Wohnmodul (1), das mindestens eine gespannte Leinwand (2) umfasst, die dazu bestimmt ist, das Dach des leichten Wohnmoduls (1) zu bilden, und dazu bestimmt ist, entlang ihres unteren umfänglichen Rands auf einem starren Rahmen (3) befestigt zu sein, der von einer Vielzahl von seitlichen Pfosten (4) in einer Entfernung vom Boden gehalten wird, die selbst dazu bestimmt sind, auf dem Boden befestigt zu sein, wobei das leichte Wohnmodul (1) vertikale Platten (5) umfasst, die einen Isolierwerkstoff und/oder Öffnungen (6) umfassen, um die vertikalen Fassaden, die entlang des Umfangs des Rahmens (3) liegen, im Wesentlichen dicht zu schließen, und eine Einschubdecke (7), die eingerichtet ist, um unter der Leinwand (2) im Inneren des leichten Wohnmoduls (1) angeordnet und an ihrem umfänglichen Rand an dem Rahmen (3) derart befestigt zu sein, dass eine "thermische und akustische Matratze" durch Einschließen von Luft, die zwischen der Leinwand (2) und der Einschubdecke (7) enthalten ist, geschaffen wird, wobei das leichte Wohnmodul (1) **dadurch gekennzeichnet ist, dass** es ein System zum Spannen der Leinwand (2) umfasst, das vollständig im Inneren des leichten Wohnmoduls (1) angeordnet und geeignet ist, um die Leinwand (2) durch eine Wirkung im Bereich ihres inneren zentralen Abschnitts nach oben derart zu bewegen, dass sie gespannt wird und ihr Gewicht trägt.

2. Leichtes Wohnmodul (1) nach dem vorhergehenden Anspruch, **dadurch gekennzeichnet, dass** die Platten (5) Wärme isolierende Platten sind.

3. Leichtes Wohnmodul (1) nach dem vorhergehenden Anspruch, **dadurch gekennzeichnet, dass** die Platten (5) mindestens eine Tafel (51) umfassen, die aus zwei Bahnen besteht, die mindestens eine isolierende Matratze (52) ins Sandwich nehmen, eine Ziertafel (53), die fest mit der Tafel (51) auf der äußeren Seite des leichten Wohlmoduls (1) verbunden ist, und zwei Tafeln (54), die zwischen den Bahnen der Tafel (51) entlang jedes dieser vertikalen Ränder angeordnet sind.

4. Leichtes Wohnmodul (1) nach einem der vorhergehenden Ansprüche, **dadurch gekennzeichnet, dass** es erste vertikale Abdichtprofile (55) in allgemeiner U-Form umfasst, die auf jeder Seite einer Baugruppe aus mindestens einer Platte (5) angeordnet sind, und ein zweites horizontales Abdichtprofil (56) in allgemeiner U-Form, das oberhalb der Baugruppe angeordnet ist, umfasst, wobei die ersten und zweiten Profile (55, 56) die Abdichtung zwischen der Baugruppe und dem Rahmen (3) und Pfosten (4) des leichten Wohnmoduls (1) sicherstellen.

5. Leichtes Wohnmobil (1) nach einem der Ansprüche 1 bis 4, **dadurch gekennzeichnet, dass** die Platten (5) unter dem Rahmen (3) auf einer Schiene (11), die auf dem Boden befestigt ist, aufliegend angeordnet sind, wobei die Schiene (11) die Abdichtung zwischen den Platten (5) und dem Boden sicherstellt.

6. Leichtes Wohnmodul (1) nach einem der Ansprüche 1 bis 4, **dadurch gekennzeichnet, dass** die Einschubdecke (7) eine Leinwand (71), Verbindungsmittel (73) und Zusammenfügeelemente (79) zum Halten der Leinwand (71) in hängender Position in Bezug zu dem leichten Wohnmobil (1) umfasst.

7. Leichtes Wohnmodul (1) nach dem vorhergehenden Anspruch, **dadurch gekennzeichnet, dass** die Leinwand (71) eine doppelte umgekehrte Wölbung hat und auch in ihrem zentralen Teil eine Öffnung (74) umfasst, die mit mindestens einem Ring (75) versehen ist.

8. Leichtes Wohnmodul (1) nach Anspruch 7, **dadurch gekennzeichnet, dass** die Verbindungsmittel (73) einen Gewölbekranz (76) umfassen, der dazu bestimmt ist, den Ring (75) aufzunehmen, und an seiner Basis mit einem Anschlag (77) versehen ist, und einen Blockierungsring (78), der dazu bestimmt ist, zwischen dem Ring (75) und dem Anschlag (77) eingefügt zu werden, wobei er das Blockieren des Rings (75) auf dem Gewölbekranz (76) sicherstellt.

9. Leichtes Wohnmodul (1) nach einem der Ansprüche 6 bis 8, **dadurch gekennzeichnet, dass** die Zusammenfügeelemente (79) des Typs Scheibe-Kabel sind.

10. Leichtes Wohnmodul (1) nach einem der Ansprüche 6 bis 9, **dadurch gekennzeichnet, dass** die Einschubdecke (7) mindestens eine isolierende Matratze, die oberhalb der Leinwand (71) angeordnet ist, umfassen kann.

11. Leichtes Wohnmodul (1) nach einem der Ansprüche 6 bis 10, **dadurch gekennzeichnet, dass** die Leinwand (71) mit einer Schnur (72) derart versehen ist, dass die Leinwand (71) auf dem Rahmen (3) einstellbar befestigt ist.

12. Leichtes Wohnmodul (1) nach einem der Ansprüche 1 bis 4, **dadurch gekennzeichnet, dass** die Einschubdecke (7) eine geschmeidige Schicht umfasst, die durch Spannung verformt wird, deren Ränder mit Mitteln zum Anhängen versehen sind, um an Anhängleisten, die auf dem Rahmen (3) des leichten Wohnmoduls (1) befestigt sind, befestigt zu sein.

13. Leichtes Wohnmodul (1) nach einem der vorhergehenden Ansprüche, **dadurch gekennzeichnet, dass** es eine Befestigungsvorrichtung (32) umfasst, die geeignet ist, um die feste Verbindung des unteren umfänglichen Rands der Leinwand (2) auf dem Rahmen (3) sicherzustellen.

14. Leichtes Wohnmodul (1) nach dem vorhergehenden Anspruch, **dadurch gekennzeichnet, dass** die Befestigungsvorrichtung (32) derart ist, dass der Rahmen (3) eine Hohlkehle (33) aufweist, die in einem Eingangsschlitz (34) mit einer Breite, die kleiner ist als die des Hohlkehlengrunds (33), mündet, und dass ein Verriegelungsring (35) quer in die Hohlkehle (33), durch ihren Eingangsschlitz (34) eingefügt und dort stillgestellt werden kann, um den unteren umfänglichen Rand der Leinwand (2), der einen Wulst (21) aufweist, zurückzuhalten, so dass der Verriegelungsring (35) in Verriegelungsposition im Inneren der Hohlkehle (33) verklemmt ist, und dass eine Zugkraft, die nach außen auf der Leinwand (2) ausgeübt wird, es dem Wulst (21) nicht erlaubt, aus der Hohlkehle (33) auszutreten.

15. Leichtes Wohnmodul (1) nach einem der vorhergehenden Ansprüche, **dadurch gekennzeichnet, dass** das Spannsystem der Leinwand (2) ein Gerüst (8) umfasst, das aus mindestens einem Bogen, der in zwei Halbbögen (81) geteilt ist, deren untere Enden jeweils auf dem Rahmen (3) aufliegen, und deren obere Enden (82) miteinander durch eine Abspreizvorrichtung (83) verbunden sind, ausgebildet ist, wobei das Abspreizen der oberen Enden (82) eine Bewegung nach oben des mittleren Teils des Bogens und daher eine Spannung der Leinwand (2) verursacht.

16. Leichtes Wohnmodul (1) nach dem vorhergehenden Anspruch, **dadurch gekennzeichnet, dass** das Spannsystem der Leinwand (2) mit einer Spanndiagonale (88) assoziiert ist, die zwei entgegengesetzte Winkel des Rahmens (3) verbindet und in der vertikalen Ebene, die die zwei Halbbögen (81) enthält, angeordnet ist.

17. Leichtes Wohnmodul (1) nach einem der Ansprüche 1 bis 14, **dadurch gekennzeichnet, dass** das Spannsystem der Leinwand (2) einen zentralen Mast umfasst, der an seinem oberen Ende den zentralen Teil der Leinwand (2), die entlang ihres unteren Rands an dem Rahmen (3) befestigt ist, trägt, und gelenkig ist, um sein vertikales und dehnbares Positionieren zum Spannen der Leinwand (2) zu erleichtern, indem der zentrale Teil der Leinwand (2) nach oben gedrückt wird.

18. Leichtes Wohnmodul (1) nach einem der vorhergehenden Ansprüche, **dadurch gekennzeichnet, dass** der Rahmen (3) Längsträger (31) umfasst.

19. Leichtes Wohnmodul (1) nach dem vorhergehenden Anspruch, **dadurch gekennzeichnet, dass** die Längsträger (31) jeweils ein Vorspannmittel (38) umfassen.

20. Leichtes Wohnmodul (1) nach dem vorhergehenden Anspruch, **dadurch gekennzeichnet, dass** das Vorspannmittel (38) in der Nähe der Mitte jedes Längsträgers (31) positioniert ist und ein Kabel (381) sowie ein Spannelement (382), das streckbar und geeignet ist, das Kabel (381) aufzunehmen, umfasst.

21. Leichtes Wohnmodul (1) nach dem vorhergehenden Anspruch, **dadurch gekennzeichnet, dass** sich das Spannelement (382) insgesamt senkrecht zu dem Längsträger (31) erstreckt und derart geneigt ist, dass es im Wesentlichen zu der Leinwand (2) des leichten Wohnmoduls (1) parallel ist.

22. Leichtes Wohnmodul (1) nach einem der vorhergehenden Ansprüche, **dadurch gekennzeichnet, dass** es mindestens zum Teil entlang des Umfangs des Rahmens (3) eine Mehrzahl von Dachrinnenelementen (10) umfasst, die fester Bestandteil des Rahmens (3) sind.

23. Leichtes Wohnmodul (1) nach dem vorhergehenden Anspruch, **dadurch gekennzeichnet, dass** der Rahmen (3) eine Längsrille (36) umfasst, die dazu bestimmt ist, durch Einrasten das Dachrinnenelement (10) aufzunehmen.

24. Modulares Gebäude (150), **dadurch gekennzeichnet, dass** es eine Mehrzahl leichter Wohnmodule (1) nach einem der Ansprüche 1 bis 23 umfasst, die eines neben dem anderen angeordnet sind, und eine Abdichtvorrichtung (151), die zwischen den Seiten in Gegenüberlage der Rahmen (3) von zwei benachbarten leichten Wohnmodulen (1) vorgesehen ist, wobei die Abdichtvorrichtung (151) die Abdichtung des gesamten modularen Gebäudes (150) sicherstellt.

## Claims

1. Lightweight housing module (1) including at least one stretched canvas (2) intended to form the roof of said lightweight housing module (1) and intended to be secured along the bottom peripheral edge thereof to a rigid frame (3) kept at a distance from the ground by a plurality of lateral pillars (4) which are intended to be secured to the ground, said lightweight housing module (1) comprising vertical panels (5) including an insulation material and/or openings (6) to close substantially tightly the vertical facades situated along the perimeter of said frame (3) and a false ceiling (7) arranged to be positioned under said canvas (2) inside said lightweight housing module (1) and secured by the peripheral edge thereof to the frame (3) so as to create a "thermal and acoustic cushion" by trapping the air contained between the canvas (2) and said false ceiling (7), said lightweight housing module (1) being **characterised in that** it includes a system for tensioning said canvas (2) arranged entirely inside said lightweight housing module (1) and suitable for moving the canvas (2) upwards by an action on the central internal portion thereof, so as to stretch same and support the weight thereof.

2. Lightweight housing module (1) according to the preceding claims, **characterised in that** the panels (5) are heat-insulating panels.

3. Lightweight housing module (1) according to the preceding claim, **characterised in that** the panels (5) include at least one slab (51) consisting of two sides sandwiching at least one insulating cushion (52), a baseboard (53) rigidly connected to said slab (51) on the outside of the lightweight housing module (1) and two boards (54) arranged between the sides of the slab (51) along each of these vertical edges.

4. Lightweight housing module (1) according to any one of the preceding claims, **characterised in that** it includes first vertical sealing profiles (55) having a general U shape arranged on each side of an assembly of at least one board (5) and a second horizontal sealing profile (56) having a general U shape arranged at the top of said assembly, the first and second profiles (55, 56) ensuring tightness between said assembly and the frame (3) and pillars (4) of the lightweight housing module (1).

5. Lightweight housing module (1) according to any one of claims 1 to 4, **characterised in that** the panels (5) are arranged below the frame (3) bearing on a rail (11) secured to the ground, said rail (11) ensuring the tightness between the panels (5) and the ground.

6. Lightweight housing module (1) according to any one of claims 1 to 4, **characterised in that** the false ceiling (7) includes a canvas (71), connection means (73) and joining members (79) for holding said canvas (71) in the suspended position with respect to the lightweight housing module (1).

7. Lightweight housing module (1) according to the preceding claims, **characterised in that** the canvas (71) has an inverted double curve and also includes in the central part thereof an orifice (74) provided with at least one strip (75).

8. Lightweight housing module (1) according to claim 7, **characterised in that** the connection means (73) include a segment (76) intended to receive the strip (75) and provided at the base thereof with an abutment (77), and a locking ring (78) intended to be inserted between the strip (75) and the abutment (77) thus locking the strip (75) on the segment (76).

9. Lightweight housing module (1) according to any one of claims 6 to 8, **characterised in that** the joining members (79) are of the pulley-cable type.

10. Lightweight housing module (1) according to any one of claims 6 to 9, **characterised in that** the false ceiling (7) may include at least one insulating cushion arranged over the canvas (71).

11. Lightweight housing module (1) according to any one of claims 6 to 10, **characterised in that** the canvas (71) is provided with a string (72) such that said canvas (71) is adjustably secured to the frame (3).

12. Lightweight housing module (1) according to any one of claims 1 to 4, **characterised in that** the false ceiling (7) includes a flexible sheet subject to tensile deformation wherein the edges thereof are provided with coupling means to be secured to coupling rails secured to the frame (3) of the lightweight housing module (1).

13. Lightweight housing module (1) according to any one of the preceding claims, **characterised in that** it includes a fastening device (32) suitable for ensuring the securing of the bottom peripheral edge of the canvas (2) to said frame (3).

14. Lightweight housing module (1) according to the preceding claim, **characterised in that** the fastening device (32) is such that the frame (3) has a groove (33) opening via an entry slot (34) of width less than that of the base of the groove (33) and a locking strip (35) may be engaged transversally into the groove (33), via the entry slot (34) thereof, and be immobilised therein in order to retain the bottom peripheral edge of the canvas (2) having a flange (21), such that in the locking position the locking strip (35) is wedged inside the groove (33) and that an outward tensile force applied to the canvas (2) does not allow said flange (21) to come out of the groove (33).

15. Lightweight housing module (1) according to any one of the preceding claims, **characterised in that** the system for tensioning the canvas (2) includes a structure (8) formed by at least one arch subdivided into two half-arches (81) wherein the lower ends each bear on the frame (3), and wherein the upper ends (82) are connected to one another by a separating device (83), the separation of the upper ends (82) causing an upward movement of the median part of said arch and thus tensioning of the canvas (2).

16. Lightweight housing module (1) according to the preceding claim, **characterised in that** the system for tensioning the canvas (2) is associated with a tensioning diagonal bar (88) connecting two opposite corners of the frame (3) and arranged in the vertical plane containing the two half-arches (81).

17. Lightweight housing module (1) according to any one of claims 1 to 14, **characterised in that** the system for tensioning the canvas (2) includes a central pole bearing, at the upper end thereof, the central part of the canvas (2) secured along the lower edge thereof to the frame (3), and being hinged to facilitate the vertical positioning thereof and extensile in order to stretch said canvas (2) by pushing said central part of the canvas (2) upwards.

18. Lightweight housing module (1) according to any one of the preceding claims, **characterised in that** the frame (3) includes girders (31).

19. Lightweight housing module (1) according to the preceding claim, **characterised in that** the girders (31) each include a prestress means (38).

20. Lightweight housing module (1) according to the preceding claim, **characterised in that** the prestress means (38) is positioned in the vicinity of the centre of each girder (31) and includes a cable (381) and an extensile stress member (382) suitable for receiving the cable (381).

21. Lightweight housing module (1) according to the preceding claim, **characterised in that** the stress member (382) extends overall perpendicularly to the girder (31) and is inclined so as to be substantially parallel to the canvas (2) of the lightweight housing module (1).

22. Lightweight housing module (1) according to any one of the preceding claims, **characterised in that** it includes at least partially along the periphery of the frame (3) a plurality of gutter elements (10) forming an integral part of the frame (3).

23. Lightweight housing module (1) according to the preceding claim, **characterised in that** the frame (3) includes a longitudinal groove (36) intended to receive, by clipping together, the gutter element (10).

24. Modular building (150) **characterised in that** it comprises a plurality of lightweight housing modules (1), according to any one of claims 1 to 23, arranged side by side, and a sealing device (151) provided between the opposing faces of the frames (3) of two adjacent lightweight housing modules (1), said sealing device (151) ensuring the tightness of the whole of said modular building (150).
